# EUROPÄISCHE PATENTSCHRIFT

(11) **EP 2 815 033 B1**
(45) Veröffentlichungstag und Bekanntmachung des Hinweises auf die Patenterteilung: **17.08.2016**
(21) Anmeldenummer: 13766478.5
(22) Anmeldetag: 27.08.2013
(51) Int. Cl.: E02F 9/02, E02F 9/12, E21B 7/02

(54) **ERDBOHRGERÄT UND VERFAHREN ZUM ERDBOHREN**
EARTHBORING IMPLEMENT AND METHOD FOR EARTHBORING
MACHINE DE PUITS DE FORAGE ET PROCÉDÉ DE FORAGE

(43) Veröffentlichungstag der Anmeldung: 24.12.2014
(73) Patentinhaber: BAUER Spezialtiefbau GmbH, 86529 Schrobenhausen (DE)
(72) Erfinder: SPREITZER, Stefan, 86561 Aresing (DE)
(74) Vertreter: Wunderlich, Rainer
(86) Internationale Anmeldenummer: PCT/EP2013/067731
(87) Internationale Veröffentlichungsnummer: WO 2014/117874

(56) Entgegenhaltungen:
- EP-A1- 1 418 152
- WO-A1-97/43491
- DE-A1- 10 360 918
- DE-B3- 10 360 912
- GB-A- 1 487 935
- US-A- 5 337 847
- US-A- 6 105 699
- US-A1- 2010 264 694
- US-B1- 6 241 263

## Beschreibung

Die Erfindung betrifft ein Erdbohrgerät mit einem Unterwagen, welcher als ein Fahrwerk ausgebildet ist, und einem Oberwagen, welcher drehbar auf dem Unterwagen gelagert ist und eine Fahrerkabine sowie einen Antriebmotor für den Unterwagen aufweist, gemäß dem Oberbegriff des Anspruchs 1.

Die Erfindung betrifft weiterhin ein Verfahren zum Erdbohren, bei welchem auf einem Boden um eine Bearbeitungsstelle eine Zusatzeinrichtung angeordnet wird, welche eine vorgegebene Höhe gegenüber der Bodenoberfläche des Bodens aufweist, gemäß dem Oberbegriff des Anspruchs 11.

Ein gattungsgemäßes Erdbohrgerät geht beispielsweise aus der EP 1 418 152 A1, EP 0 745 528 A2 oder der DE 103 60 912 B3 hervor.

Auf dem drehbaren Oberwagen sind an einer Vorderseite der Mast mit einem am Mast geführten und verschiebbaren Bohrantrieb angeordnet, während an dem entgegengesetzten Heckbereich des Oberwagens der Hauptantriebsmotor sowie weitere Antriebsaggregate zum Gewichtsausgleich angeordnet sind. Zusätzlich können an dem Oberwagen Stützfüße angebracht sein, um insbesondere bei Bearbeitungsvorgängen mit großen Krafteinleitungen das Erdbearbeitungsgerät ausreichend gegenüber dem Boden zu stabilisieren und abzustützen. Es wird angestrebt, den Gesamtschwerpunkt des Erdbearbeitungsgerätes möglichst bodennah zu halten, um eine Kippgefahr zu reduzieren.

Bei dem Erdbearbeitungsgerät nach der DE 103 60 912 B3 ist zusätzlich zu einem entlang des Mastes verfahrbaren Rotationsantrieb für ein Bohrwerkzeug eine Rohrdrehvorrichtung am unteren Ende des Mastes angeordnet. Diese Einrichtung dient zum Eindrehen eines Bohrrohres, welches etwa zur Abstützung der Bohrlochwandung dient.

Aus der DE 38 09 626 C2 oder DE 197 29 315 A1 sind Verrohrungsmaschinen zum Einbringen eines Bohrrohres bekannt, welche auch getrennt vom Erdbearbeitungsgerät eingesetzt werden können, insbesondere wenn die Verrohrungsmaschine relativ groß ist. Abhängig von dem Bohrrohrdurchmesser kann eine derartige getrennte Verrohrungsmaschine eine Höhe von einigen Metern aufweisen. Ein Bohrgerät wird zum weiteren Abbohren und Ausheben des Bodenmateriales aus dem Bohrloch eingesetzt, wobei häufig ein diskontinuierliches Bohrverfahren, etwa mit einem Bohreimer oder einer kurzen Bohrschnecke verwendet wird. Zur Entleerung des Bohrwerkzeuges von abgebohrtem Bodenmaterial ist es erforderlich, den Oberwagen des Bohrgerätes immer wieder vom Bohrloch weg in eine Entladeposition zu verschwenken. Bei diesem Verschwenken ist darauf zu achten, dass das Heck des Oberwagens nicht mit dem oberen Ende der Verrohrungsmaschine kollidiert. Ein Bewegen des Unterwagens ist dabei unerwünscht, da dies eine aufwändige Nachjustierung des Erdarbeitungsgerätes am Bohrloch erfordern würde.

Um eine Kollision beim Verschwenken des Oberwagens zu vermeiden, ist es bekannt, die Verrohrungsmaschine entweder in einer Vertiefung anzuordnen oder an dem Bohrloch ein Podest zu erstellen, auf welchem das Erdbearbeitungsgerät in einer erhöhten Position gegenüber der Verrohrungsmaschine positioniert ist. Allerdings sind diese Zusatzmaßnahmen zeit-, arbeit- und kostenaufwändig. Dies gilt insbesondere dann, wenn eine Vielzahl von derartigen Bohrungen zu erstellen sind.

Aus der JP-A-2010-31523 geht eine Bohrvorrichtung mit einem Auslegerarm hervor, an welchem ein Bohrwerkzeug an einem Seil aufgehängt ist. Zur Übertragung eines Bohrdrehmomentes ist am Boden um das Bohrloch eine Antriebseinrichtung angeordnet.

Aus der US 2004/0256344 A1 geht ein verfahrbarer Kran hervor, der eine ausstellbare Stützeinrichtung aufweist. Im Kranbetrieb wird die Stützeinrichtung, welche zwischen einem Raupenfahrwerk und einem Oberwagen angeordnet ist, zur Gewährleistung der Kippstabilität ausgestellt.

Der Erfindung liegt die **Aufgabe** zugrunde, eine Erdbohrgerät und ein Verfahren zum Erdbohren anzugeben, mit welchen auch beim Einsatz relativ großer Zusatzeinrichtungen an einer Bodenbearbeitungsstelle ein effizientes und zugleich sicheres Arbeiten erreicht wird.

Die Aufgabe wird einerseits durch ein Erdbohrgerät mit den Merkmalen des Anspruchs 1 und andererseits durch ein Verfahren zum Erdbohren mit den Merkmalen des Anspruchs 11 gelöst. Bevorzugte Ausführungsformen der Erfindung sind in den jeweils abhängigen Ansprüchen angegeben.

Das erfindungsgemäße Erdbearbeitungsgerät ist dadurch gekennzeichnet, dass zwischen dem Unterwagen und dem Oberwagen ein Erweiterungssegment angeordnet ist, durch welches ein vertikaler Abstand zwischen dem Unterwagen und dem Oberwagen erweitert ist, und dass an dem Erweiterungssegment zwischen dem Unterwagen und dem Oberwagen eine Stützeinrichtung zur Kippsicherung angebracht ist.

Ein erster Aspekt der Erfindung liegt darin, den Oberwagen insgesamt gegenüber dem Unterwagen zu versetzen und durch Zwischenschaltung eines Erweiterungssegmentes eine größere Arbeitshöhe über der Bodenoberfläche zu erreichen. Das Erweiterungssegment kann dabei modular aufgebaut sein und selbst aus mehreren Segmentstücken bestehen. Es kann so eine gewünschte Höhe eingestellt werden. Größere Umkonstruktionen an dem Unterwagen oder dem Oberwagen sind grundsätzlich nicht notwendig. Lediglich die Antriebs- und Versorgungsstränge zwischen Oberwagen und Unterwagen, welche durch das Erweiterungssegment geführt sind, sind entsprechend zu verlängern und anzupassen.

Ein weiterer Aspekt der Erfindung besteht darin, an dem Erweiterungssegment eine Stützeinrichtung zur Kippsicherung anzubringen. Hierdurch wird trotz der Höherlegung des Schwerpunktes des Gesamtgerätes eine ausreichende Kippsicherheit gewährleistet.

Darüber hinaus wird durch die zusätzliche Stützeinrichtung zwischen dem Oberwagen und dem Unterwagen der Verschleiß im Unterwagen während der Bearbeitung vermindert. Denn der Kraftfluss erfolgt bei ausgefahrener Stützeinrichtung zu einem erheblichen Teil über die Stützeinrichtung und entlastet somit den Unterwagen und die zahlreichen Radlagerungen am Unterwagen. Durch die verbesserte Steifigkeit wird auch die Bearbeitungsgenauigkeit bei der Erdbearbeitung erhöht.

Gemäß einer bevorzugten Ausführungsform der Erfindung ist es vorgesehen, dass das Erweiterungssegment hülsenförmig ausgebildet ist. Damit können die Antriebs- und Versorgungsstränge zwischen dem Oberwagen und dem Unterwagen innerhalb des hülsenförmigen Erweiterungssegmentes geführt sein. Gleichzeitig besteht an der Außenseite des Segmentes ausreichend Freiraum, die Stützeinrichtung zu befestigen.

Grundsätzlich ist es möglich, dass das Erweiterungssegment fest an dem Oberwagen angebracht ist, so dass die Drehbewegung beim Verschwenken des Oberwagens zwischen dem Erweiterungssegment und dem Unterwagen stattfindet. Auch ist es möglich, dass durch Anheben des Gerätes insgesamt durch die Stützeinrichtung der Unterwagen für eine Richtungsänderung verdrehbar ist. Eine besonders einfache Ausgestaltungsform wird nach einer bevorzugten Ausführungsvariante der Erfindung dadurch erreicht, dass das Erweiterungssegment drehfest mit dem Unterwagen verbunden ist und dass der Oberwagen drehbar an dem Erweiterungssegment gelagert ist. Damit wird das Drehlager entsprechend dem Oberwagen nach oben verlegt. Hierdurch wird eine Belastung des Lagers insbesondere durch Kippmomente gering gehalten. Es kann ein Drehlager auch oben und unten am Erweiterungssegment angeordnet sein.

Nach einer weiteren Ausgestaltung der Erfindung ist es bevorzugt, dass die Stützeinrichtung mindestens zwei Tragarme aufweist, welche sich in horizontaler Richtung von dem Erweiterungssegment wegerstrecken, und dass vertikale Stützen an den Tragarmen angeordnet sind. Die Tragarme erstrecken sich insbesondere quer zur Längsseite des Erdbearbeitungsgerätes. Denn bei einem Verschwenken des Oberwagens um 90° gegenüber dem Unterwagen besteht in dieser Richtung die größte Kippgefahr.

Dabei ist es nach der Erfindung besonders bevorzugt, dass die Tragarme entgegengesetzt zueinander gerichtet sind und seitlich über den Unterwagen hinausragen. Die Tragarme erstrecken sich somit paarweise um 180° versetzt zur Mitten- oder Schwenkachse des Oberwagens. Hierdurch wird auch die Knicksicherheit der Erweiterungshülse erhöht.

An den horizontalen Tragarmen sind vertikale Stützen angeordnet, welche die Tragarme jeweils mit dem Boden verbinden. Die vertikalen Stützen können insgesamt lösbar am äußeren Ende der Tragarme angeordnet sein. Eine bevorzugte Ausführungsform der Erfindung besteht darin, dass die vertikalen Stützen jeweils einen Stützfuß aufweisen, welcher vertikal teleskopierbar ausgebildet ist. Die Vertikalstützen können dabei eine obere Aufnahmehülse aufweisen, in welcher verschiebbar der Stützfuß gelagert ist. Diese vertikale Teleskopierbarkeit kann von Hand oder mittels eines Stellzylinders durchgeführt werden.

Grundsätzlich können mehr als zwei Tragarme an der Stützeinrichtung vorgesehen sein, vorzugsweise vier Tragarme. Dabei ist es nach einer Ausführungsvariante der Erfindung bevorzugt, dass die Stützeinrichtung Tragarme aufweist, welche als ein Stützkreuz ausgebildet sind. Die Stützeinrichtung weist dabei einen zentralen Stützring auf, welcher das hülsenförmige Erweiterungssegment umschließt. Von der Außenseite des Stützringes erstrecken sich in horizontaler Richtung die Tragarme und bilden somit ein horizontales Stützkreuz.

Eine vorteilhafte Ausgestaltungsform der Erfindung liegt darin, dass das Erweiterungssegment eine Höhe von zumindest 0,5 m, vorzugsweise 1 m bis 4 m, aufweist. Hierdurch wird eine merkliche Erhöhung des Oberwagens erreicht, wobei jedoch weiterhin eine hohe Stützsicherheit mit der erfindungsgemäß vorgesehenen Stützeinrichtung erzielbar ist.

Grundsätzlich kann der Unterwagen beliebig gestaltet sein, etwa mit Rädern ausgestattet sein. Eine besonders zweckmäßige Ausgestaltung liegt nach der Erfindung darin, dass der Unterwagen als ein Raupenfahrwerk ausgebildet ist. Dieses ist besonders im unwegsamen Baustellengelände vorteilhaft und weist eine große Auflagefläche und damit eine hohe Kippsicherheit auf.

Vorgesehen ist es nach der Erfindung, dass das Erdbearbeitungsgerät als ein Bohrgerät mit einem Mast ausgebildet ist, entlang welchem ein Bohrantrieb vertikal verstellbar gelagert ist. Insbesondere bei einem Verschwenken eines Oberwagens mit einem daran angeordneten Mast ist auf eine besonders gute Kippsicherheit zu achten, was durch die Erfindung erreicht wird. Insbesondere kann bei einem Bohrgerät als Zusatzeinrichtung eine sogenannte Verrohrungsmaschine zum separaten Eindrehen eines Bohrrohres in das Bohrloch vorgesehen werden. Die Verrohrungsmaschine kann insbesondere getrennt vom Erdbearbeitungsgerät angeordnet sein. Im Zusammenspiel mit dem erfindungsgemäßen Erdbearbeitungsgerät kann so auch eine relativ große und hohe Verrohrungsmaschine bei einem Bohrgerät eingesetzt werden, ohne dass an jeder Bohrstelle eine Vertiefung für die Verrohrungsmaschine ausgehoben oder ein Podest für das Bohrgerät errichtet werden müsste.

Das erfindungsgemäße Verfahren ist dadurch gekennzeichnet, dass zur Erdbearbeitung ein Erdbohrgerät, wie es zuvor beschrieben wurde, eingesetzt wird, wobei der Oberwagen mit dem Erweiterungssegment zur Oberfläche des Bodens einen Abstand aufweist, der größer als die Höhe der Zusatzeinrichtung ist. Auf diese Weise kann eine effiziente Erdbearbeitung mit einem Verschwenken des Oberwagens durchgeführt werden, wobei die Gefahr einer Kollision des Oberwagens mit der Zusatzeinrichtung beim Verschwenken vermieden ist.

Die Erdbearbeitung wird als ein Bohren ausgeführt und eine Bohrung wird erstellt. Besonders bevorzugt ist es nach der Erfindung, dass als Zusatzeinrichtung eine Verrohrungsmaschine um die Bohrung als Bearbeitungsstelle vorgesehen wird und dass mit der Verrohrungsmaschine mindestens ein Stützrohr in die Bohrung eingebracht wird. Es kann so in effizienter Weise eine verrohrte Bohrung hergestellt werden. Insbesondere beim Erstellen mehrerer Bohrungen, wie sie etwa für Bohrpfahlwände benötigt werden, wird eine effektive Verfahrensführung erreicht, ohne dass separate Vertiefungen oder Podeste an der Bohrung erstellt werden müssten.

Die Erfindung wird nachfolgend anhand von bevorzugten Ausführungsbeispielen näher erläutert, welche schematisch in den beigefügten Zeichnungen dargestellt sind. In den Zeichnungen zeigen:
- Fig. 1: eine perspektivische Teilansicht eines erfindungsgemäßen Erdbohrgerätes;
- Fig. 2: eine verkleinerte Seitenansicht des Erdbohrgerätes von Fig. 1 mit einer schematisch dargestellten Zusatzeinrichtung;
- Fig. 3: eine Draufsicht von oben auf ein erfindungsgemäßes Erdbohrgerät an einer Verrohrungsmaschine; und
- Fig. 4: eine Seitenansicht der Verrohrungsmaschine von Fig. 3 von vorne.

Ein erfindungsgemäßes Erdbearbeitungsgerät 10 gemäß Fig. 1 weist einen Unterwagen 12 auf, welcher als ein Raupenfahrwerk ausgebildet ist. An einem mittigen Tragrahmen 14 des Unterwagens 12 sind seitlich je ein Raupenfahrschiff 16 in bekannter Weise angeordnet. Oberhalb des Unterwagens 12 ist drehbar in horizontaler Richtung ein Oberwagen 20 gelagert.

Der Oberwagen 20 weist einen Grundrahmen 21 auf, an dessen Vorderseite ein vertikaler Mast 26 schwenkbar angelenkt ist. Weiter ist an der Vorderseite des Oberwagens 20 eine Fahrerkabine 22 zur Bedienung des Erdbearbeitungsgerätes 10 angeordnet. An dem Grundrahmen 21 des Oberwagens 20 sind weiterhin die Antriebseinheiten und insbesondere Antriebsmotoren für den Unterwagen 12, die Winden und die Hydraulikkomponenten vorgesehen. Diese Aggregate sind in einem Gehäuse 24 des Oberwagens 20 eingehaust. Die Winden sowie hydraulischen Stellzylinder zur Betätigung des Mastes 26 sind in der Darstellung gemäß Fig. 1 aus Gründen der Übersichtlichkeit weggelassen.

Zwischen dem Unterwagen 12 und dem Oberwagen 20 ist ein hülsenförmiges Erweiterungssegment 30 angeordnet, durch welches der Oberwagen 20 bei dem dargestellten Ausführungsbeispiel ca. 2 m nach oben versetzt ist. An der Außenseite des hülsenförmigen Erweiterungssegmentes 30 ist eine Stützeinrichtung 40 mit einem mittigen Tragring 42 angebracht. Von dem mittigen Tragring 42 erstrecken sich kreuzartig vier horizontale Tragarme 44 radial nach außen. Die Tragarme 44 ragen jeweils seitlich über den Unterwagen 12 hinaus. An den freien Enden der Tragarme 44 sind jeweils eine Vertikalstütze 46 mittels einer Bolzenverbindung angebracht. Die Vertikalstützen 46 weisen jeweils eine Außenhülse 47 auf, in welcher eine Teleskopstange 48 verschiebbar geführt und feststellbar ist. Am unteren Ende der Teleskopstange 48 ist ein tellerförmiger Stützfuß 50 angeordnet, über welchen das Erdbearbeitungsgerät 10 neben den Raupenfahrschiffen 16 zusätzlich gegenüber dem Boden abgestützt werden kann.

Das Erdbearbeitungsgerät 10 von Fig. 1 ist in Fig. 2 ausgebildet als ein Bohrgerät dargestellt. Entlang des vertikalen Mastes 26 ist ein Bohrantrieb 28 vertikal verschiebbar geführt. Mit dem Bohrantrieb 28 kann über eine seilaufgehängte Kellystange 62 ein Bohrwerkzeug 60 drehend angetrieben werden. Das Bohrwerkzeug 60 ist im gezeigten Ausführungsbeispiel als ein Bohreimer ausgebildet. Beim Bohren mittels eines Bohreimers füllt sich dieser mit abgetragenem Bohrmaterial. Bei einer entsprechenden Füllung des Bohreimers muss dieser aus dem Bohrloch gezogen und außerhalb des Bohrloches entleert werden. Hierzu schwenkt üblicherweise der Oberwagen 20 gegenüber dem Unterwagen 12 um in der Regel 180° zu einer Entleerposition. In der Entleerposition befindet sich unterhalb des Bohreimers in der Regel ein Lastkraftwagen, welcher das Bohrgut durch Öffnen des Bodens des Bohreimers aufnimmt und diesen auf eine Deponie abtransportieren kann. Anschließend wird das Bohrwerkzeug 60 wieder zurück in eine Bohrachse 64 geschwenkt, so dass das Bohrwerkzeug 60 wieder abgeteuft und die Bohrung vorangetrieben werden kann.

Um die Bohrstelle als Bearbeitungsstelle ist eine Zusatzeinrichtung 70 angeordnet, welche in Fig. 2 schematisch als ein Kasten dargestellt ist.

Aufgrund der Anordnung des hülsenförmigen Erweiterungssegmentes 30 zwischen dem Unterwagen 12 und dem Oberwagen 20 ist der Oberwagen 20 gegenüber einer Oberfläche des Bodens nach oben versetzt. Hierdurch ist eine Unterseite des Oberwagens 20 oberhalb einer Oberkante der Zusatzeinrichtung 70 angeordnet. Hierdurch kann der Oberwagen 20 horizontal über ein Drehlager 32 an dem oberen Ende des hülsenförmigen Erweiterungssegmentes horizontal verschwenkt werden, ohne dass der Oberwagen 20 mit der Zusatzeinrichtung 70 kollidiert.

Gemäß Fig. 3 ist das Erdbearbeitungsgerät 10 von Fig. 2 in einer stark schematisierten Ansicht von oben gezeigt, wobei die Zusatzeinrichtung 70 als eine Verrohrungsmaschine 70 ausgebildet ist.

In der gezeigten Darstellung ist der Oberwagen 20 um 90° verschwenkt gegenüber dem Unterwagen 12. Weiterhin ist die als ein Stützkreuz ausgebildete Stützeinrichtung 40 mit vier Tragarmen 44 verdeutlicht. In der gezeigten Position befindet sich der Oberwagen 20 in der Arbeitsposition, bei welcher das Bohrwerkzeug 60 durch die Zusatzeinrichtung 70 hindurch in den Boden eingebracht werden kann.

Gemäß Fig. 4 ist die als Verrohrungsmaschine ausgebildete Zusatzeinrichtung 70 gemäß Fig. 3 näher dargestellt. Die Verrohrungsmaschine weist einen Grundrahmen 72 auf, welcher zum zusätzlichen Eindrehen von Bohrrohren, welche einen Durchmesser von 0,5 m bis 3 m und mehr haben können, Antriebseinheiten 74 auf.

Die Antriebseinheiten 74 sind insbesondere hydraulische Zylinder, mit welchen des einzubringende Bohrrohr eingespannt und verdreht werden kann. Der Grundrahmen 72 ist begehbar und an seiner Oberseite mit einer Brüstung 76 versehen. Typischerweise weist eine derartige Verrohrungsmaschine eine Höhe von 2 bis 3 m auf.

Mit dem erfindungsgemäß ausgebildeten Erdbearbeitungsgerät 10 kann eine effiziente Erdbearbeitung ohne zusätzliche Baumaßnahmen zur Tieferlegung der Zusatzeinrichtung 70 oder zur Höherlegung des Erdbearbeitungsgerätes 10 erfolgen.

## Patentansprüche

1. Erdbohrgerät mit
- einem Unterwagen (12), welcher als ein Fahrwerk ausgebildet ist,
- einem Oberwagen (20), welcher drehbar auf dem Unterwagen (12) gelagert ist und eine Fahrerkabine (22) sowie einen Antriebsmotor für den Unterwagen (12) aufweist, und
- einen Mast (26), welcher an dem Oberwagen (20) angeordnet und an welchem entlang ein Bohrantrieb (28) vertikal verstellbar gelagert ist,
**dadurch gekennzeichnet,**
- **dass** zwischen dem Unterwagen (12) und dem Oberwagen (20) ein Erweiterungssegment (30) angeordnet ist, durch welches ein vertikaler Abstand zwischen dem Unterwagen (12) und dem Oberwagen (20) erweitert ist, und
- **dass** an dem Erweiterungssegment (30) zwischen dem Unterwagen (12) und dem Oberwagen (20) eine Stützeinrichtung (40) zur Kippsicherung angebracht ist.

2. Erdbohrgerät nach Anspruch 1,
**dadurch gekennzeichnet,**
**dass** das Erweiterungssegment (30) hülsenförmig ausgebildet ist.

3. Erdbohrgerät nach Anspruch 1 oder 2,
**dadurch gekennzeichnet,**
**dass** das Erweiterungssegment (30) drehfest mit dem Unterwagen (12) verbunden ist und
**dass** der Oberwagen (20) drehbar an dem Erweiterungssegment (30) gelagert ist.

4. Erdbohrgerät nach einem der Ansprüche 1 bis 3,
**dadurch gekennzeichnet,**
**dass** die Stützeinrichtung (40) mindestens zwei Tragarme (44) aufweist, welche sich in horizontaler Richtung von dem Erweiterungssegment (30) weg erstrecken, und
**dass** vertikale Stützen (46) an den Tragarmen (44) angeordnet sind.

5. Erdbohrgerät nach Anspruch 4,
**dadurch gekennzeichnet,**
**dass** die Tragarme (44) entgegengesetzt zueinander gerichtet sind und seitlich über den Unterwagen (12) hinausragen.

6. Erdbohrgerät nach Anspruch 4 oder 5,
**dadurch gekennzeichnet,**
**dass** die vertikalen Stützen (46) jeweils einen Stützfuß (50) aufweisen, welcher vertikal teleskopierbar ausgebildet ist.

7. Erdbohrgerät nach einem der Ansprüche 4 bis 6,
**dadurch gekennzeichnet,**
**dass** die Stützeinrichtung (40) vier Tragarme (44) aufweist, welche als ein Stützkreuz ausgebildet sind.

8. Erdbohrgerät nach einem der Ansprüche 1 bis 7,
**dadurch gekennzeichnet,**
**dass** das Erweiterungssegment (30) eine Höhe von zumindest 0,5 m, vorzugsweise 1 m bis 4 m, aufweist.

9. Erdbohrgerät nach einem der Ansprüche 1 bis 8,
**dadurch gekennzeichnet,**
**dass** der Unterwagen (12) als ein Raupenfahrwerk ausgebildet ist.

10. Erdbohrgerät nach einem der Ansprüche 1 bis 9,
**dadurch gekennzeichnet,**
**dass** eine Verrohrungsmaschine zum Einbringen eines Stützrohres in die Bohrung als Zusatzeinrichtung (70) vorgesehen ist, welche eine vorgegebene Höhe gegenüber der Oberfläche des Bodens aufweist, und
**dass** der Oberwagen (20) mit dem Erweiterungssegment (30) zur Oberfläche des Bodens einen Abstand aufweist, welcher größer als die Höhe der Zusatzeinrichtung (70) ist.

11. Verfahren zum Erdbohren, bei welchem auf einem Boden um eine Bearbeitungsstelle eine Zusatzeinrichtung (70) angeordnet wird, welche eine vorgegebene Höhe gegenüber der Oberfläche des Bodens aufweist,
**dadurch gekennzeichnet,**
**dass** zum Bohren ein Erdbohrgerät nach einem der Ansprüche 1 bis 10 eingesetzt wird, wobei der Oberwagen (20) mit dem Erweiterungssegment (30) zur Oberfläche des Bodens einen Abstand aufweist, der größer als die Höhe der Zusatzeinrichtung (70) ist.

12. Verfahren nach Anspruch 11,
**dadurch gekennzeichnet,**
**dass** als Zusatzeinrichtung (70) eine Verrohrungsmaschine um die Bohrung als Bearbeitungsstelle vorgesehen wird und
**dass** mit der Verrohrungsmaschine mindestens ein Stützrohr in die Bohrung eingebracht wird.

## Claims

1. Earth drilling apparatus having
- an undercarriage (12), which is designed as a running gear,
- an upper carriage (20), which is supported in a rotatable manner on the undercarriage (12) and has a driver's cab (22) as well as a drive motor for the undercarriage (12), and
- a mast (26), which is arranged on the upper carriage (20) and along which a drill drive (28) is supported in a vertically adjustable manner,
**characterized in that**
- between the undercarriage (12) and the upper carriage (20) an extension segment (30) is arranged, through which a vertical distance between the undercarriage (12) and the upper carriage (20) is extended, and
- **in that** on the extension segment (30) between the undercarriage (12) and the upper carriage (20) a support means (40) for tilt protection is mounted.

2. Earth drilling apparatus according to claim 1,
**characterized in that**
the extension segment (30) is of sleeve-shaped design.

3. Earth drilling apparatus according to claim 1 or 2,
**characterized in that**
the extension segment (30) is connected in a torque-proof manner to the undercarriage (12) and
**in that** the upper carriage (20) is supported in a rotatable manner on the extension segment (30).

4. Earth drilling apparatus according to any one of claims 1 to 3,
**characterized in that**
the support means (40) has at least two carrier arms (44) which extend out from the extension segment (30) in the horizontal direction,
and
**in that** vertical supports (46) are arranged on the carrier arms (44).

5. Earth drilling apparatus according to claim 4,
**characterized in that**
the carrier arms (44) are directed contrary to each other and project laterally beyond the undercarriage (12).

6. Earth drilling apparatus according to claim 4 or 5,
**characterized in that**
the vertical supports (46) each have a support foot (50) which is designed in a vertically telescopic manner.

7. Earth drilling apparatus according to any one of claims 4 to 6,
**characterized in that**
the support means (40) has four carrier arms (44) which are designed as a support cross.

8. Earth drilling apparatus according to any one of claims 1 to 7,
**characterized in that**
the extension segment (30) has a height of at least 0.5 m, preferably 1 m to 4 m.

9. Earth drilling apparatus according to any one of claims 1 to 8,
**characterized in that**
the undercarriage (12) is designed as a crawler-track running gear.

10. Earth drilling apparatus according to any one of claims 1 to 9,
**characterized in that**
a casing machine for introducing a support pipe into the bore is provided as supplementary means (70) which has a predetermined height with respect to the surface of the ground, and
**in that** the upper carriage (20) with the extension segment (30) has a distance to the surface of the ground which is greater than the height of the supplementary means (70).

11. Method for earth drilling, in which on a ground around a working location a supplementary means (70) is arranged, which has a predetermined height with respect to the surface of the ground,
**characterized in that**
for drilling an earth drilling apparatus according to any one of claims 1 to 10 is used, wherein the upper carriage (20) with the extension segment (30) has a distance to the surface of the ground which is greater than the height of the supplementary means (70).

12. Method according to claim 11,
**characterized in that**
as supplementary means (70) a casing machine is provided around the bore as working location and
**in that** with the casing machine at least one support pipe is introduced into the bore.

## Revendications

1. Machine de forage de puits, avec :
- un chariot inférieur (12), qui est constitué sous la forme d'un châssis de roulement,
- un chariot supérieur (20), qui est mis en place sur le chariot inférieur (12) en pouvant tourner par rapport à celui-ci et qui comprend une cabine de conducteur (22) ainsi qu'un moteur d'entraînement pour le chariot inférieur (12), et
- un mât (26), qui est disposé sur le chariot supérieur (20) et le long duquel un entraînement de forage (28) est mis en place en étant réglable verticalement,
**caractérisée :**
- **en ce qu'**un tronçon d'extension (30), au moyen duquel une distance verticale entre le chariot inférieur (12) et le chariot supérieur (20) est ménagée, est disposé entre le chariot inférieur (12) et le chariot supérieur (20), et
- **en ce qu'**un dispositif de support (40) est placé sur le tronçon d'extension (30) entre le chariot inférieur (12) et le chariot supérieur (20), en tant que sécurité contre le basculement.

2. Machine de forage de puits selon la revendication 1,
**caractérisée :**
**en ce que** le tronçon d'extension (30) est constitué sous la forme d'un manchon.

3. Machine de forage de puits selon la revendication 1 ou 2, **caractérisée :**
**en ce que** le tronçon d'extension (30) est relié au chariot inférieur (12) en étant solidaire en rotation avec ce dernier, et
**en ce que** le chariot supérieur (20) est mis en place en étant mobile en rotation sur le tronçon d'extension (30).

4. Machine de forage de puits selon une des revendications 1 à 3, **caractérisée :**
**en ce que** le dispositif de support (40) comprend au moins deux bras porteurs (44), qui s'étendent dans la direction horizontale à partir du tronçon d'extension (30), et
**en ce que** des supports verticaux (46) sont disposés sur les bras porteurs (44).

5. Machine de forage de puits selon la revendication 4,
**caractérisée :**
**en ce que** les bras porteurs (44) sont dirigés de manière opposée l'un par rapport à l'autre et s'étendent latéralement au-dessus du chariot inférieur (12).

6. Machine de forage de puits selon la revendication 4 ou 5,
**caractérisée :**
**en ce que** les supports verticaux (46) comprennent chacun un pied de support (50), qui est constitué en étant verticalement télescopique.

7. Machine de forage de puits selon une des revendications 4 à 6,
**caractérisée :**
**en ce que** le dispositif de support (40) comprend quatre bras porteurs (44), qui sont constitués sous la forme d'une croix de support.

8. Machine de forage de puits selon une des revendications 1 à 7,
**caractérisée :**
**en ce que** le tronçon d'extension (30) comporte une hauteur d'au moins 0,5 m, comprise de préférence entre 1 m et 4 m.

9. Machine de forage de puits selon une des revendications 1 à 8,
**caractérisée :**
**en ce que** le chariot inférieur (12) est constitué sous la forme d'un châssis de roulement à chenilles.

10. Machine de forage de puits selon une des revendications 1 à 9,
**caractérisée :**
**en ce qu'**une machine dotée de vérins est prévue en tant que dispositif additionnel (70) pour la mise en place d'un tube de support dans le forage, en comportant une hauteur prédéterminée par rapport à la surface du sol, et
**en ce que** le chariot supérieur (20), avec le tronçon d'extension (30), comprend par rapport à la surface du sol un espace qui est supérieur à la hauteur du dispositif additionnel (70).

11. Procédé de forage de puits, selon lequel un dispositif additionnel (70) est disposé sur un sol au niveau d'un site de travail, en comportant une hauteur prédéterminée par rapport à la surface du sol,
**caractérisé :**
**en ce qu'**une machine de forage de puits selon une des revendications 1 à 10 est mise en oeuvre pour un forage, le chariot supérieur (20) avec le tronçon d'extension (30) comprenant, par rapport à la surface du sol, un espace qui est supérieur à la hauteur du dispositif additionnel (70).

12. Procédé selon la revendication 11,
**caractérisé :**
**en ce qu'**une machine dotée de vérins est prévue en tant que dispositif additionnel (70) pour un forage en tant que site de travail, et
**en ce qu'**avec la machine dotée de vérins, au moins un tube de support est mis en place dans le forage.
